# EUROPÄISCHE PATENTSCHRIFT

(11) **EP 1 357 298 B1**
(45) Veröffentlichungstag und Bekanntmachung des Hinweises auf die Patenterteilung: **12.06.2013**
(21) Anmeldenummer: 03008338.0
(22) Anmeldetag: 10.04.2003
(51) Int. Cl.: F15B 11/00, F15B 13/01, D02H 1/00

(54) **Betätigungsventil für einen zweiseitig wirksamen Pneumatikzylinder**
Actuation valve for a double-acting pneumatic cylinder
Distributeur d'actionnement pour un vérin pneumatique à double effet

(30) Priorität: 26.04.2002 DE 10218589
(43) Veröffentlichungstag der Anmeldung: 29.10.2003
(73) Patentinhaber: Oerlikon Textile GmbH & Co. KG, 42897 Remscheid (DE)
(72) Erfinder: Lohmann, Ralf, 41066 Mönchengladbach (DE); Zischewski, Jörg, 47877 Willich (DE); Heinen, Georg, 52068 Aachen (DE)
(74) Vertreter: Hamann, Arndt

(56) Entgegenhaltungen:
- DE-A1- 10 035 902
- FR-A- 2 660 726
- JP-A- 52 114 863
- US-A- 3 164 959
- US-A- 4 266 466
- US-A- 5 211 196

## Beschreibung

Die Erfindung betrifft ein Betätigungsventil gemäß dem Oberbegriff des Patentanspruchs 1.

Von einem derartigen Betätigungsventil wird verlangt, daß nach Freigabe des jeweils betätigten Schaltventils der Pneumatikzylinder bzw. dessen Kolben beidseitig so druckluftbeaufschlagt bleibt, daß bei Freigabe des zuvor betätigten Ventils keine weitere Entlüftung bzw. Druckentlastung beider Druckkammern erfolgt, sondern eine Selbsthaltung des Pneumatikzylinders bewirkt ist, d. h., ein zweiseitig wirksamer Pneumatikzylinder soll mittels vorzugsweise handbetätigter Schaltventile in seine jeweiligen Endlagen bewegt und bei Wegfall der Betätigung unmittelbar in seine Vorschubbewegung angehalten werden können.

Bei einem in der FR-A-2 660 726 beschriebenen Ventil gemäß dem Oberbegriff des Patentanspruchs 1 werden als dem Pneumatikzylinder unmittelbar vorgeschaltete Mehrwegeventile als 2/2-Wegeventile benutzt, so dass eine zusätzlicher Druckluftkanal benötigt wird, um diese Mehrwegeventile so zu steuern, dass bei Betätigung eines der beiden Schaltventile jeweils die eine Druckkammer mit Druckluft beaufschlagt und die andere Druckkammer entlastet wird.

Die US-A-3 164 959 beschreibt ein System mit einem Betätigungsventil für einen Hydraulikzylinder, der zwei durch eine an einer Kolbenstange angebrachten Kolben voneinander getrennte Druckkammern aufweist. Dem als 5/2-Wegeventil ausgebildeten Ventil ist über ein Leitungs- und Ventilsystem eine wechselweise in zwei Richtungen wirksame Pumpe für Hydraulikflüssigkeit vorgeschaltet; diese Pumpe ist mittels zwei Leitungen, die mit Rückschlagventilen ausgerüstet sind, an einen Speicher für Hydraulikflüssigkeiten angeschlossen. Wenn die Pumpe in der einen Richtung wirksam ist, wir die eine Druckkammer des Hydraulikzylinders mit Hydraulikflüssigkeit beaufschlagt, während die Hydraulikflüssigkeit aus der anderen Druckkammer in den Speicher zurückströmt.

Bei einer hydraulischen Förderpumpe wird das Druckmittel stets nur in einer Richtung gefördert, so dass die der Hydraulikpumpe vorgeschalteten Leitungen druckentlastet sind, während bei einem pneumatischen System die in diesem Zusammenhang verwendete Druckluft sich, sofern nicht entsprechende Sperrventile vorhanden sind, über das gesamte Leitungssystem verteilen kann. Das bekannte Hydrauliksystem kann damit nicht als ein Pneumatiksystem verwendet werden, ohne dass grundlegende Abwandlungen durchgeführt werden, so dass von der ursprünglichen Konstruktion des Hydrauliksystems praktisch nur noch untergeordnete Merkmale bei dem Pneumatiksystem wiederzufinden sind.

Der Erfindung liegt die Aufgabe zugrund, ein gegenüber dem in der FR-A-2 660 726 verbessertes Betätigungsventil zu verschaffen.

Zur Lösung dieser Aufgabe wird erfindungsgemäß ein Betätigungsventil gemäß Anspruch 1 vorgeschlagen, dessen Vorteile sich aus der folgenden Figurenbeschreibung ergibt.

Eine bevorzugte konstruktive Ausführungsform eines Betätigungsventils, mit dem die der Erfindung zugrundeliegende Aufgabe gelöst werden kann, ist im Anspruch 3 beschrieben.

Gemäß weiterer Erfindung wird vorgeschlagen, insgesamt für sämtliche Ventileinheiten auf Schieberventile zu verzichten und statt dessen sog. Sitzventile zu verwenden, wie es in den Ansprüchen 2 und 4 zum Ausdruck gebracht ist. Ein Betätigungsventil gemäß dem Ansprüchen 3 bis 10 kennzeichnet sich insbesondere durch seine kompakte und damit die Bedienung erleichternde Konstruktion aus.

Aus Gründen der Vereinfachung ist in den Ansprüchen 4 bis 10 hinsichtlich der Bezugszeichen zum Teil nur Bezug genommen auf das eine, beispielsweise in Figur 3 rechts dargestellte Ventilsystem, da der Aufbau des in Figur 3 links dargestellten Ventilsystems identisch mit dem rechts dargestellten Ventilsystem ist.

Die Erfindung wird im folgenden anhand der Zeichnung näher beschrieben:
Figur 1a zeigt ein Prinzipschaltbild des Betätigungsventils in der Ruhestellung;
Figur 1b zeigt das Schaltbild in einer der beiden Betriebspositionen;
Figur 2 zeigt eine Seitenansicht des an einen zweiseitig wirkenden Pneumatikzylinder angeschlossenen Betätigungsventils;
Figur 3 zeigt eine Schnittansicht des Betätigungsventils;
Figur 4 zeigt eine Schnittansicht gemäß der Pfeile IV-IV in Figur 3;
Figur 5 zeigt in vergrößerter Darstellung eine der beiden Ventileinheiten des erfindungsgemäßen Betätigungsventils.
Figur 6a zeigt in vergrößerter Darstellung einen Teil des Ventilgehäuses im Schnitt;
Figur 6b zeigt zwei der Ventilkörper außerhalb des Ventilgehäuses.

Figur 1a zeigt das Betätigungsventil 23 in der Ruhestellung; Figur 1b zeigt eine Betriebsstellung, bei der die Kolbenstange 8.1 in Richtung des Pfeiles f1 in den Zylinder 8 eingefahren wird.

Gemäß Figur 1a sind an eine Druckluftquelle P mittels Anschlußleitungen L2, R2 zwei Schaltventile in Form von zum Beispiel von Hand betätigbaren 3/2-Wegeventilen L1, R1 angeschlossen. An die Schaltventile L1, R1 schließen Leitungszweige L3, R3 an, die Rückschlagventile L4, R4 enthalten und zu zwei 3/2-Wegeventilen L5, R5 führen, die über Leitungen L6, R6 an die Druckkammern 8.3, 8.4 des Pneumatikzylinders 8 angeschlossen bzw. anschließbar sind. Von dem Leitungszweig L3 zweigt zwischen dem Schaltventil L1 und dem Rückschlagventil L4 eine Steuerleitung L7 ab, die zu dem 3/2-Wegeventil R5 führt, um bei Beaufschlagung dieser Steuerleitung L7 mit Druckluft das 3/2-Wegeventil R5 entgegen der Kraft der Feder R8 in die Entlüftungsposition zu verstellen. Dem gleichen Zweck dient zum Verstellen des 3/2-Wegeventils L5 entgegen der Kraft der Rückstellfeder L8 die Steuerleitung R7. Die Schaltventile L1, R1 sowie die Rückschlagventile L4, R4 und die Ventile L5, R5 sind vorzugsweise Sitzventile, die mit Dichtungsringen bestückte Ventilkörper aufweisen, welche gegen Federkraft in Ventilkammern verschiebbar sind, die entsprechende Ventilsitze für die Dichtungsringe haben.

Bei Betätigung des Schaltventils L1 mittels des Betätigungselementes bzw. Tasters L9 in Richtung des Pfeiles f2 wird die Verbindung zwischen der Leitung L2 und dem Leitungszweig L3 hergestellt, wodurch das Rückschlagventil L4 geöffnet wird und Druckluft durch die Leitung L6 in den Druckraum 8.3 einströmt. Gleichzeitig wird über die von dem Leitungszweig L3 abzweigende Steuerleitung L7 das 3/2-Wegeventil R5 in Richtung des Pfeils f3 in die Entlüftungsposition verstellt, in der der Druckraum 8.4 über die Leitung R6 und eine Abluftdrossel R10 entlüftet wird.

Bei Freigabe des Tasters L9 wird das Schaltventil L1 von der Rückstellfeder L11 wieder in die in Figur 1a dargestellte Ruhe- und Entlüftungsposition zurückgestellt, wodurch die Steuerleitung L7 entlüftet und damit das 3/2-Wegeventil R5 unter dem Einfluß der Rückstellfeder R8 wieder in seine Ausgangsstellung zurückgestellt wird.

Das erfindungsgemäße Betätigungsventil vereinigt somit schematisch betrachtet vier separate 3/2-Wegeventile sowie zwei Rückschlagventile, die vorzugsweise als Sitzventile ausgebildet und derart miteinander verknüpft sind, daß bei z. B. Handbetätigung eines der beiden Schaltventile L1, R1 Druckluft in eine der beiden Druckkammern des Pneumatikzylinders einströmt, während die andere Druckkammer definiert über eine Abluftdrossel entlüftet wird, so daß bei Freigabe des zuvor betätigten Schaltventils der Pneumatikzylinder beidseitig mit Druckluft beaufschlagt bleibt und damit eine Selbsthaltung des Pneumatikzylinders bzw. dessen Kolbens erzielt wird.

Durch Betätigung des Schaltventils R1 mittels des Tasters L9 wird die Druckkammer 8.4 mit Druckluft beaufschlagt, während die Druckkammer 8.3 über die dem 3/2-Wegeventil L5 zugeordnete Drossel L10 entlüftet wird.

Das in den Figuren 3, 4, 5, 6a und 6b in einer bevorzugten konstruktiven Ausführungsform dargestellte Betätigungsventil 23 zeichnet sich dadurch aus, daß die anhand der Figuren 1a und 1b beschriebenen Ventil- bzw. Steuerelemente raumsparend in einem kompakten Ventilblock untergebracht sind.

Dieser Ventilblock besteht gemäß Figur 3 aus einem Unterteil 25 sowie einem Oberteil 26. Ein durch das Oberteil 26 geführter und an eine Druckluftquelle P anschließbarer Kanal 27 mündet in eine Verteilerkammer 28. In dem Unterteil 25 sind zwei Ventilkörper 31, 31' gelagert bzw. geführt, die mittels Taster L9, R9 gegen die Kraft von Rückstellfedern 33, 33' in die Verteilerkammer 28 einschiebbar sind.

Der Ventilkörper 31 ist mittels eines Ventilschaftes 31.1 unter Bildung eines Ringspaltes in einer Bohrung 25.1 des Ventilblock-Unterteils 25 derart gelagert, daß der oberhalb des Ventilschaftes 31.1 befindliche Abschnitt der Bohrung 25.1 zur Umgebung hin offen ist, wie es in Figur 3 für den Taster L9 dargestellt ist, siehe Führungsschaft 31.1' und Bohrung 25.1'.

An die Bohrung 25.1 schließen sich ein Bohrungsabschnitt 25.4 und eine Ventilkammer 25.2 an, in der bei Betätigung des Tasters R9 ein beidseitig abgestützter Dichtungsring 31.2 des Ventilkörpers 31 abdichtend geführt ist. Der Durchmesser des Bohrungsabschnitts 25.4 ist größer als der Durchmesser der Ventilkammer 25.2 derart, daß der Dichtungsring bei nichtbetätigtem Schaltventil so in dem Bohrungsabschnitt 25.4 untergebracht ist, daß seitlich an diesem Dichtungsring 31.2 vorbei eine Verbindung zwischen dem Kanal 35 und der Umgebung hergestellt ist. Die Ventilkammer 25.2 mündet unter Bildung eines Ventilsitzes 25.3 in die Verteilerkammer 28. An die Ventilkammer 25.2 schließt oberhalb des Dichtungsrings 31.2 seitlich ein Kanal 35 an.

Ein Dichtungsring 31.4 des Ventilkörpers 31 wird in der Ruheposition von der Feder 33 gegen den Ventilsitz 25.3 gedrückt, wie es in Figur 3 für den Ventilkörper 31' gezeigt ist.

An den Kanal 35 schließt sich gemäß den Figuren 4 und 6a eine Stufenbohrung an, die eine Doppel-Ventileinheit, bestehend aus einem ersten, unteren Ventilkörper 36 und einem zweiten, oberen Ventilkörper 38, aufnimmt. Diese Stufenbohrung hat einen an den Kanal 35 anschließenden Führungsabschnitt 39, an den sich unter Bildung eines Ventilsitzes 40 eine Ventilkammer 41 anschließt. An diese Ventilkammer 41 schließt sich über einen weiteren Ventilsitz 42 eine Ventilkammer 43 an, an die über einen Ventilsitz 44 eine Ventilkammer 45 angeschlossen ist, in die seitlich ein Entlüftungskanal 46 mündet.

Der Ventilkörper 36 hat einen in der Führungsbohrung 39 geführten Ventilschaft 36.1, der über seinen Umfang verteilt mehrere Axialschlitze 36.2 aufweist. An der Oberseite des Ventilschaftes 36.1 befindet sich ein Dichtungsring 36.3, der in Ruhestellung von der zwischen den unteren und oberen Ventilkörpern 36, 38 abgestützten Rückstellfeder 36.4 gegen den Ventilsitz 40 gedrückt wird.

Der Ventilkörper 38 hat einen in der Ventilkammer 41 geführten Ventilschaft 38.1, der im wesentlichen als Hohlzylinder mit seitlichen Wandöffnungen 38.2 ausgebildet ist und mit seinem Innenraum mit der Ventilkammer 41 in Verbindung stehen kann. Dieser Ventilkörper 38 trägt einen ersten, unteren Dichtungsring 38.3 zum Zusammenwirken mit dem Ventilsitz 42 sowie einen zweiten, oberen Dichtungsring 38.4 zum Zusammenwirken mit dem Ventilsitz 44. Der Ventilkörper 38 ist weiterhin mit einem in der Ventilkammer 45 abdichtend geführten Kolben 38.5 versehen.

Das Betätigungsventil enthält neben der in Verbindung mit den Ventilkörpern 31, 36 und 38 beschriebenen Ventileinheit eine zweite, symmetrisch dazu aufgebaute Ventileinheit, deren Einzelteile in Figur 3 links dargestellt sind und gleiche Bezugsziffern wie die in Figur 3 rechts dargestellte Ventileinheit tragen, wobei für diese links dargestellte Ventileinheit den Bezugsziffern ein hochgestellter Index-Strich hinzugefügt ist.

Die beiden Ventileinheiten sind entsprechend den Steuerleitungen L7, R7 der Figuren 1a und 1b durch an die Kanäle 35, 35' anschließende Steuerkanäle 47 bzw. 47' miteinander verknüpft. So hat gemäß den Figuren 3 und 4 der von dem Kanal 35 abzweigende Steuerkanal 47 einen quer durch das Ventilblock-Oberteil 26 verlaufenden Anschlußkanal 47.1, der mit seiner Mündungsöffnung 47.2 oberhalb des Ventilkörpers 38' in die Ventilkammer 45' mündet.

Durch Eindrücken des Tasters R9 wird die in Figur 3 rechts dargestellte Ventileinheit betätigt. Dadurch wird der Dichtungsring 31.4 des Ventilkörpers 31 von dem der Verteilerkammer 28 zugewandten Ventilsitz 25.3 abgehoben, so daß Druckluft in den Kanal 35 und die Führungsbohrung 39 einströmt. Dadurch wird der untere Ventilkörper 36 gegen die Kraft der Rückstellfeder 36.4 nach oben verschoben, und der Dichtungsring 36.3 wird von dem Ventilsitz 40 abgehoben, so daß Druckluft durch die Radialschlitze 36.2 in die Ventilkammer 41 und damit auch durch die Wandöffnungen 38.2 des Ventilschaftes 38.1 in die Ventilkammer 43 einströmt. Diese Ventilkammer 43 steht über eine seitliche Öffnung 43.1 mit einem Anschlußkanal 50 in Verbindung, an den die zur Druckkammer 8.4 führende Druckluftanschlußleitung R6 angeschlossen ist, so daß die Druckluft in diese Druckkammer 8.4 einströmen kann.

Um den Kolben 8.2 der Pneumatik-Zylindereinheit 8 verschieben zu können, ist es notwendig, daß die andere Druckkammer 8.3 entlüftet wird. Dieses erfolgt in der Weise, daß durch den Steuerkanal 47, den daran anschließenden Anschlußkanal 47.1 und die Mündungsöffnung 47.2 Druckluft in die Ventilkammer 45' oberhalb des Ventilkörpers 38' einströmt, der dadurch nach unten gedrückt wird, wodurch der Dichtungsring 38.4' von seinem Ventilsitz 44' weggerückt wird. Dadurch wird durch die Anschlußleitungen L6 und 50' eine Verbindung zwischen der Druckkammer 8.3 und dem unterhalb des Dichtungskolbens 38.5' befindlichen Abschnitt der Ventilkammer 45' hergestellt, so daß die Druckkammer 8.3 durch den an die Ventilkammer 45' anschließenden Entlüftungskanal 46' entlüftet wird.

Um in der Druckkammer 8.3 einen plötzlichen Druckabfall zu verhindern, ist dem Entlüftungskanal 46' entsprechend der Drossel L10 der Figuren 1a und 1b eine (nicht dargestellte) Abluftdrossel zugeordnet. Gleiches gilt auch für den Entlüftungskanal 46.

Nach Freigabe des Tasters L9 wird der untere Ventilkörper 36 von der Rückstellfeder 36.4 nach unten gedrückt, so daß der Dichtungsring 36.3 gegen den Ventilsitz 40 gedrückt wird.

Da nach Freigabe des Tasters R9 die Druckluftzufuhr durch das Entlüftungskanalsystem 47, 47.1 sowie 47.2 in die Ventilkammer 45' oberhalb des Ventilkörpers 38' entfällt, wird dieser Ventilkörper 38' von der Rückstellfeder 36.4' wieder nach oben verschoben, so daß der Dichtungsring 38.4' gegen den Ventilsitz 44' gedrückt wird.

Damit wird die oben in Verbindung mit den Figuren 1a und 1b beschriebene automatische Selbsthaltung des Pneumatikzylinders 8 bewirkt.

Um einerseits den Ventilkörper 36 der rechts dargestellten Ventileinheit und damit den Dichtungsring 36.3 gegen den Ventilsitz 30 verstellen zu können und andererseits den Ventilkörper 38' der links dargestellten Ventileinheit nach oben und damit die Ventildichtung 38.4' zur Anlage gegen den Ventilsitz 44' verschieben zu können, ist es erforderlich, das in dem Kanalsystem 35, 47, 47.1 und 47.2 bestehende Druckluftpolster abzubauen. Zu diesem Zweck dient das oben in Verbindung mit dem sich in Ruhestellung befindlichen Taster L9 beschriebene Entlüftungssystem zwischen dem Kanal 35 und der Umgebung.

Bezugszeichenliste
- 8: Pneumatikzylinder
- 8.1: Kolbenstange
- 8.2: Kolben
- 8.3: Druckkammer
- 8.4: Druckkammer

- 23: Betätigungsventil
- 25: Unterteil
- 25.1: Führungsbohrung
- 25.2: Ventilkammerbohrung
- 25.3: Ventilsitz
- 26: Oberteil
- 27: Kanal (zur Druckluftquelle)
- 28: Verteilerkammer

- 31, 31': Ventilkörper
- 31.1: Ventilschaft
- 31.2 31.3: Dichtungsring
- 31.4: Dichtungsring

- 33,33': Rückstellfedern

- 35: Kanal
- 36: unterer Ventilkörper
- 36.1: Ventilschaft
- 36.2: Radialschlitze
- 36.3: Ventildichtung
- 36.4: Rückstellfeder

- 38: oberer Ventilkörper
- 38.1: Ventilschaft
- 38.2: Wandöffnungen
- 38.3: Ventildichtung
- 38.4: Ventilbohrung
- 38.5: Kolben

- 39: Führungsbohrung
- 40: Ventilsitz
- 41: erste Ventilkammer
- 42: Ventilsitz
- 43: Ventilkammer
- 44: Ventilsitz
- 45: Ventilkammer
- 46: Entlüftungskanal

- 47, 47': Steuerkanäle
- 47.1: Anschlußkanal
- 47.2: Mündungsöffnung

## Patentansprüche

1. Betätigungsventil für einen Pneumatikzylinder (8), der zwei durch einen an einer Kolbenstange (8.1) angebrachten Kolben voneinander getrennte Druckkammern (8.3, 8.4) aufweist, welches Betätigungsventil zwei an eine Druckluftquelle (P) anschließbare 3/2-Wegeventile als Schaltventile (L1, R1) sowie ein zwischen diesen Schaltventilen und dem Pneumatikzylinder (8) angeschlossenes Ventilsystem enthält, das zwei den Pneumatikzylindern unmittelbar vorgeschaltete Mehrwegeventile aufweist und durch das bei Betätigung eines der beiden Schaltventile (L1;R1) jeweils die eine Druckkammer (8.4;8.3) mit Druckluft beaufschlagt und die andere Druckkammer (8.4;8.3) druckentlastet wird,
**dadurch gekennzeichnet,**
**dass** die dem Pneumatikzylinder (8) vorgeschalteten Mehrwegeventile 3/2-Wegeventile (L5, R5) sind und das Ventilsystem zwei Rückschlagventile(L4, R4) aufweist, die jeweils einzeln in einem der die Schaltventile (L1 bzw. R1) mit einem der beiden 3/2-Wegeventile (L5 bzw. R5) verbindenden Leitungszweigen (L3,R3) liegen, an die jeweils vor den Rückschlagventilen (L4, R4) eine zu dem anderen der beiden 3/2-Wegeventile (R5 bzw. L5) führende Steuerleitung (L7 bzw. R7) angeschlossen sind, über die die beiden 3/2-Wegeventile (L5, R5) zwischen ihren Druckluftdurchlassstellungen und ihren druckentlastenden Stellungen verstellbar sind derart, dass
a) bei nichtbetätigten Schaltventilen (L1, R1) die 3/2-Wegeventile (L5, R5) ihre Druckluftdurchlassstellungen einnehmen, während die Schaltventile (L1, R1) eine die Leitungszweige (L3, R3) entlüftende Stellung einnehmen, während
b) bei Betätigung jeweils eines der beiden Schaltventile (L1, R1) dieses eine Druckluftdurchlassstellung zu dem daran angeschlossenen Leitungszweig einnimmt.

2. Betätigungsventil nach Anspruch 1, **dadurch gekennzeichnet, dass** die Schaltventile (L1, R1) sowie die Rückschlagventile (L4, R4) und die Ventile (L5, R5) Sitzventile sind, die mit Dichtungsringen bestückte Ventilkörper aufweisen, welche gegen Federkraft in Ventilkammern verschiebbar sind, die entsprechende Ventilsitze für die Dichtungsringe haben.

3. Betätigungsventil nach Anspruch 1 oder 2, **dadurch gekennzeichnet, dass** jede Ventileinheit als Doppelventileinheit zwei gemeinsam verstellbare Ventilkörper (36, 36', 38, 38') umfasst, die koaxial zueinander in als Stufenbohrungen ausgebildeten Ventilkammern (41, 43, 45 bzw. 41', 43', 45') untergebracht sind, von denen das erste Ende bei entsprechender Stellung der Schaltventile über einen Zuleitungskanal (35 bzw. 35') an den Druckluft-Versorgungskanal (27) angeschlossen ist, während das zweite Ende jeder Ventilkammer mit dem der anderen Ventilkammer zugeordneten Zuleitungskanal (35 bzw. 35') in Verbindung steht, dass die die Ventilkammern bildenden Stufenbohrungen derart unterteilt und mit mit an den Ventilkörpern angebrachten Dichtungsringen zusammenwirkenden Ventilsitzen ausgerüstet sind, um bei Betätigung der Schaltventile (R9, L9) alternierend jeweils einen der beiden Druckluft-Anschlusskanäle (50, 50') an den Druckluft-Versorgungskanal anzuschließen und gleichzeitig den anderen Druckluft-Anschlusskanal über die Abluftdrossel zu entlüften, und dass
- den beiden Doppelventileinheiten Rückstellfedern (33, 33') zugeordnet sind, die derart auf die die Ventileinheiten bildenden Ventilkörper einwirken, dass die Verbindung zwischen dem zweiten Ende jeder Ventilkammer mit dem Zuleitungskanal (35 bzw. 35') der anderen Ventilkammer unterbrechbar ist.

4. Betätigungsventil nach Anspruch 3, **dadurch gekennzeichnet, dass** alle Ventile als Sitzventile ausgebildet sind und in einem gemeinsamen Ventilblock untergebracht und derart miteinander verknüpft sind, dass bei Betätigung eines der beiden Schaltventile einer der beiden Druckkammern des Pneumatikzylinders mit Druckluft beaufschlagbar ist, während die andere Druckkammer vorzugsweise über eine Abluftdrossel entlüftet wird, so dass bei Freigabe des zuvor betätigten Schaltventils der Pneumatikzylinder beidseitig mit Druckluft beaufschlagt bleibt und damit eine Selbsthaltung des Pneumatikzylinders bzw. dessen Kolbens erzielt ist.

5. Betätigungsventil nach Anspruch 3 oder 4, **dadurch gekennzeichnet, dass** der Ventilblock (25, 26) eine für beide Schaltventile gemeinsame, an eine Druckluftquelle anschließbare Verteilerkammer (28) aufweist derart, dass bei Betätigung eines der beiden Schaltventile eine Verbindung zu dem diesem Schaltventil zugeordneten Druckluft-Anschlusskanal (50, 50') hergestellt wird.

6. Betätigungsventil nach Anspruch 5, **dadurch gekennzeichnet, dass** jedes Schaltventil eine unter Bildung eines Ventilsitzes (25.3) in die Verteilerkammer (28) mündende Ventilkammer (25.2) zur Aufnahme eines Ventilkörpers (31) aufweist, der gegen die Kraft einer Rückstellfeder (33) in die Verteilerkammer (28) einschiebbar ist und an seinem, in die Verteilerkammer (28) einschiebbaren Ende einen Dichtungsring (31.4) zum Zusammenwirken mit dem Ventilsitz (25.3) aufweist, und dass in die Ventilkammer (25.2) seitlich ein zu dem zugeordneten Druckluft-Anschlusskanal (50) führender Kanal (35) einmündet.

7. Betätigungsventil nach Anspruch 6, **dadurch gekennzeichnet, dass** an die Ventilkammer (25.2) an dem nicht in die Verteilerkammer (28) einmündenden Ende ein Bohrungsabschnitt (25.4) anschließt, dessen Durchmesser größer ist als der Durchmesser der Ventilkammer (25.2), und dass der Ventilkörper (31) an seinem, diesen Bohrungsabschnitt (25.4) zugewandten Ende einen Dichtungsring (31.2) trägt, der bei Eindrücken des Ventilkörpers (31) in die Verteilerkammer (28) abdichtend in der Ventilkammer (25.2) geführt ist, während er bei nichtbetätigtem Schaltventil so in dem Bohrungsabschnitt (25.4) untergebracht ist, dass seitlich an diesem Dichtungsring (31.2) vorbei eine Verbindung zwischen dem Kanal (35) und der Umgebung hergestellt ist.

8. Betätigungsventil nach Anspruch 7, **dadurch gekennzeichnet, dass** in dem Ventilblock (25, 26) zur Aufnahme der aus einem ersten Ventilkörper (36) und einem zweiten Ventilkörper (38) bestehenden Doppelventileinheit eine Stufenbohrung angebracht ist, die einen an den Kanal (35) anschließenden Führungsabschnitt (39) hat, an den sich unter Bildung eines Ventilsitzes (40) eine erste Ventilkammer (41) anschließt, an die über einen Ventilsitz (42) eine zweite Ventilkammer (43) anschließt, die einen größeren Durchmesser hat als die Ventilkammer (41) und eine seitliche Öffnung zu dem Druckluft-Anschlusskanal (50) hat und an die über einen Ventilsitz (44) eine dritte Ventilkammer (45) anschließt, in die ein zur Umgebung offener Entlüftungskanal (46) mündet, dass der erste Ventilkörper (36) einen in der Führungsbohrung (39) geführten Ventilschaft (36.1) aufweist, der an seinem Umfang mindestens einen Axialschlitz aufweist und an seiner Oberseite einen mit dem Ventilsitz (40) zusammenwirkenden Dichtungsring (36.3) trägt, dass der zweite Ventilkörper (38) einen in der Ventilkammer (41) geführten Ventilschaft (38.1) aufweist, der im Wesentlichen als Hohlzylinder mit seitlichen Wandöffnungen (38.2) ausgebildet ist, um in der Öffnungsstellung des ersten Ventilkörpers (36) eine Verbindung zwischen der Ventilkammer (41) und der Ventilkammer (43) herzustellen, dass der zweite Ventilkörper (38) einen ersten Dichtungsring (38.3) zum Zusammenwirken mit dem Ventilsitz (42) sowie einen zweiten Dichtungsring (38.4) zum Zusammenwirken mit dem Ventilsitz (44) trägt, und dass der Ventilkörper (38) mit einem in der Ventilkammer (45) abdichtend geführten Kolben (38.5) versehen ist derart, dass bei Druckluftbeaufschlagung des zweiten Ventilkörpers (38) dieser entgegen der Kraft einer sich zwischen den ersten und zweiten Ventilkörpern (36, 38) abstützenden Rückstellfeder (36.4) derart verstellbar ist, dass der Dichtungsring (38.4) von dem Ventilsitz (44) abgehoben und damit eine Verbindung zwischen dem Entlüftungskanal (46) und der zweiten Ventilkammer (43) und damit dem Druckluft-Anschlusskanal (50) herstellbar ist.

9. Betätigungsventil nach Anspruch 8, **dadurch gekennzeichnet, dass** dem Entlüftungskanal (46) eine Abluftdrossel zugeordnet ist.

10. Betätigungsventil nach Anspruch 8, **dadurch gekennzeichnet, dass** an den Kanal (35) ein Kanalsystem (47, 47.1) anschließt, das in die Zylinderkammer (45') der dem zweiten Druckluft-Anschlusskanal (50') vorgeschalteten Doppelventileinheit einmündet derart, dass der zweite Ventilkörper (38') dieser zweiten Doppelventileinheit entgegen der Kraft der dieser zweiten Doppelventileinheit zugeordneten Rückstellfeder (36.4') derart verstellbar ist, dass eine Verbindung zwischen der zweiten Druckluft-Anschlussleitung 50') und dem Entlüftungskanal (46') dieser zweiten Doppelventileinheit herstellbar ist.

## Claims

1. Actuating valve for a pneumatic cylinder (8) which comprises two pressure chambers (8.3, 8.4) separated from one another by a piston connected to a piston rod (8.1), the actuating valve comprising two 3/2 multiport valves as switching valves (L1, R1) connectable to a compressed air source (P) and
a valve system connected between said switching valves and the pneumatic cylinder (8), said valve system comprising two multiport valves connected immediately upstream of the pneumatic cylinders and by means of which when activating one of the two switching valves (L1; R1) one pressure chamber (8.4; 8.3) is charged with compressed air and the other pressure chamber (8.4; 8.3) is depressurized respectively,
**characterised in that**
the multiport valves upstream of the pneumatic cylinder (8) are 3/2 multiport valves (L5, R5) and the valve system comprises two non-return valves (L4, R4) which are positioned individually in one of the branches (L3, R3) connecting the switching valves (L1 or R1) to one of the two 3/2 multiport valves (L5 or R5), to which branches a control line (L7 or R7) leading to the other of the two 3/2 multiport valves (R5 or L5) is connected ahead of the non-return valves (L4, R4), by means of which control line the two 3/2 multiport valves (L5, R5) can be adjusted between their compressed air throughput positions and their pressure-relieving positions such that
a) in the case of non-activated switching valves (L1, R1) the 3/2 multiport valves (L5, R5) adopt their compressed air throughput positions, whereas the switching valves (L1, R1) adopt a position venting the branches (L3, R3),
whereas
b) when activating one of the two switching valves (L1, R1) it adopts a compressed air throughput position to the connected branch line.

2. Actuating valve according to claim 1, **characterised in that** the switching valves (L1, R1) and the non-return valves (L4, R4) and valves (L5, R5) are seat valves, which have valve bodies fitted with sealing rings ,that can be moved against spring force into a valve chambers which are provided with corresponding valve seats for the sealing rings.

3. Actuating valve according to claim 1 or 2, **characterised in that** each valve unit as a double valve unit comprises two jointly adjustable valve bodies (36, 36', 38, 38'), which are accommodated coaxially relative to one another in valve chambers (41, 43, 45 or 41', 43', 45') configured as step bores, of which the first end in a corresponding position of the switching valves is connected via a supply channel (35 or 35') to the compressed air supply channel (27), whereas the second end of each valve chamber is connected to the supply channel (35 or 35') assigned to the other valve chamber, **in that** the step bores forming the valve chambers are subdivided and are equipped with valve seats cooperating with sealing rings attached to the valve bodies, in order on activating the switching valves (R9, L9) to connect alternately one of the two compressed air connection channels (50, 50') to the compressed air supply channel and at the same time to vent the other compressed air connection channel via the outlet air throttle, and **in that**
- restoring springs (33, 33') are assigned to the two double valve units, which act on the valve bodies forming the valve units such that the connection between the second end of each valve chamber to the supply channel (35 or 35') of the other valve chamber can be interrupted.

4. Actuating valve according to claim 3, **characterised in that** all of the valves are configured as seat valves and are accommodated in a common valve block and are connected together such that on activating one of the two switching valves one of the two pressure chambers of the pneumatic cylinder can be charged with compressed air, whereas the other pressure chamber is preferably vented by means of an outlet air throttle, so that on the release of the previously activated switching valve the pneumatic cylinder remains charged on both sides with compressed air and in this way a self-retaining of the pneumatic cylinder or its piston is achieved.

5. Actuating valve according to claim 3 or 4, **characterised in that** the valve block (25, 26) comprises a distributor chamber (28) common to both switching valves connectable to a compressed air source such that on activating one of the two switching valves a connection is created to the compressed air connection channel (50, 50') assigned to said switching valve.

6. Actuating valve according to claim 5, **characterised in that** each switching valve comprises a valve chamber (25.2) opening into the distributor chamber (28) forming a valve seat (25.3) for mounting a valve body (31), which can be pushed against the force of a restoring spring (33) into the distributor chamber (28) and at its end insertable into the distributor chamber (28) comprises a sealing ring (31.4) for cooperating with the valve seat (25.3) and **in that** a channel (35) leading to the assigned compressed air connection channel (35) opens laterally into the valve chamber (25.2).

7. Actuating valve according to claim 6, **characterised in that** a bore section (25.4) connects to the valve chamber (25.2) at the end not opening into the distributor chamber (28), the diameter of which bore section is greater than the diameter of the valve chamber (25.2) and **in that** the valve body (31) supports a sealing ring (31.2) at its end facing said bore section (25.4), which when pressing the valve body (31) into the distributor chamber (28) is guided in a sealing manner in the valve chamber (25.2), whereas it is accommodated in a non-activated switching valve in the bore section (25.4) so that laterally past said sealing ring (31.2) a connection is formed between the channel (35) and the surroundings.

8. Actuating valve according to claim 7, **characterised in that** in the valve block (25, 26) for mounting the double valve unit consisting of a first valve body (36) and a second valve body (38) a step bore is attached, which has a guiding section (39) connected to the channel (35), to which by forming a valve seat (40) a first valve chamber (41) is connected, to which a second valve chamber (43) connects via a valve seat (42), which has a larger diameter than the valve chamber (41) and has a side opening to the compressed air connection channel (50) and to which a third valve chamber (45) connects via a valve seat (44) into which chamber a venting channel (46) open to the environment opens, **in that** the first valve body (36) comprises a valve shaft (36.1) guided in the guiding bore, which on its periphery has at least one axial slot, and on its upper side supports a sealing ring (36.3) cooperating with the valve seat (4), **in that** the second valve body (38) comprises a valve shaft (38.1) guided in the valve chamber (41) which is configured essentially as a hollow cylinder with lateral wall openings (38.2) in order to produce in the opening position of the first valve body (36) a connection between valve chamber (41) and valve chamber (43), so that the second valve body (38) supports a first sealing ring (38.3) for cooperating with valve seat (42) and a second sealing ring (38.4) for cooperating with the valve seat (44), and **in that** the valve body (38) is provided with a piston (38.5) guided in the valve chamber (45) in a sealing manner such that in the case of compressed air charging of the second valve body (38) the latter can be moved against the force of a restoring spring (36.4) supported between the first and second valve bodies (36, 38) such that the sealing ring (38.4) is removed from the valve seat (44) and in this way a connection can be formed between the venting channel (46) and the second valve chamber (43) and thereby the compressed air connection channel (50).

9. Actuating valve according to claim 8, **characterised in that** an outlet air throttle is assigned to the venting channel (46).

10. Actuating valve according to claim 8, **characterised in that** a channel system (47,47.1) connects to the channel (35), which channel system opens into the cylinder chamber (45') of the double valve unit connected upstream of the second compressed air connection channel (50'), such that the second valve body (38') of the second double valve unit can be moved against the force of the restoring spring (36.4') assigned to said second double valve unit such that a connection can be formed between the second compressed air connection line (50') and the venting channel (46') of said second double valve unit.

## Revendications

1. Distributeur d'actionnement pour un vérin pneumatique (8) qui présente deux chambres de pression (8.3, 8.4) séparées l'une de l'autre par un piston installé sur une tige de piston (8.1), ledit distributeur d'actionnement comprenant deux distributeurs 3/2 voies comme distributeurs de commutation (L1, R1), pouvant être raccordés à une source d'air comprimé (P), ainsi qu'un système de distribution raccordé entre ces distributeurs de commutation et le vérin pneumatique (8), système qui présente deux distributeurs multivoies montés juste avant le vérin pneumatique et par lequel, lors de l'actionnement d'un des deux distributeurs de commutation (L1, R1), une chambre de pression respective (8.3, 8.4) est alimentée en air comprimé et l'autre chambre de pression respective (8.3, 8.4) est détendue,
**caractérisé en ce que** les distributeurs multivoies montés avant le vérin pneumatique (8) sont des distributeurs 3/2 voies (L5, R5) et le système de distribution présente deux clapets anti-retour (L4, R4) qui se trouvent respectivement et individuellement dans une des branches de conduite (L3, R3) reliant les distributeurs de commutation (L1 ou R1) à un des deux distributeurs 3/2 voies (L5 ou R5), branches à chacune desquelles est respectivement raccordée, avant les clapets anti-retour (L4, R4), une conduite de commande (L7 ou R7) menant à l'autre des deux distributeurs 3/2 voies (R5 ou L5), conduites de commande au moyen desquelles les deux distributeurs 3/2 voies (L5, R5) peuvent être déplacés entre leurs positions de passage d'air comprimé et leurs positions de détente de telle sorte que
a) lorsque les distributeurs de commutation (L1, R1) ne sont pas actionnés, les distributeurs 3/2 voies (L5, R5) prennent leurs positions de passage d'air comprimé, tandis que les distributeurs de commutation (L1, R1) prennent une position évacuant l'air des branches de conduite (L3, R3),
tandis que
b) lors de l'actionnement d'un distributeur de commutation respectif (L1, R1), ce dernier prend une position de passage de la pression vers la branche de conduite qui lui est raccordée.

2. Distributeur d'actionnement selon la revendication 1, **caractérisé en ce que** les distributeurs de commutation (L1, R1) ainsi que les clapets anti-retour (L4, R4) et les distributeurs (L5, R5) sont des soupapes à siège, qui présentent des corps de soupape qui sont équipés de bagues d'étanchéité et qui peuvent être déplacés à l'encontre d'une force de ressort dans des chambres de soupape qui possèdent des sièges de soupape correspondants pour les bagues d'étanchéité.

3. Distributeur d'actionnement selon la revendication 1 ou 2, **caractérisé en ce que** chaque unité de distribution comprend, en tant qu'unité à double soupape, deux corps de soupape (36, 36', 38, 38') pouvant être conjointement déplacés, qui sont logés coaxialement entre eux dans des chambres de soupape (41, 43, 45 ou 41', 43', 45') réalisées sous forme de perçages étagés et dont la première extrémité est, dans la position correspondante des distributeurs de commutation, raccordée par l'intermédiaire d'un canal d'amenée (35 ou 35') au canal d'alimentation en air comprimé (27), tandis que la deuxième extrémité de chaque chambre de soupape est reliée au canal d'amenée (35 ou 35') associé à l'autre chambre de soupape, **en ce que** les perçages étagés formant les chambres de soupape sont subdivisés, et équipés de sièges de soupape coopérant avec des bagues d'étanchéité montées sur les corps de soupape, de manière à, lors de l'actionnement des soupapes de commutation (R9, L9), raccorder alternativement un canal respectif de branchement d'air comprimé (50, 50') au canal d'alimentation en air comprimé et, en même temps, évacuer l'air de l'autre canal de branchement d'air comprimé par l'intermédiaire de l'étranglement d'air sortant, et **en ce que**
- des ressorts de rappel (33, 33') sont associés aux deux unités à double soupape, ressorts qui agissent sur les corps de soupape formant les unités de distribution de telle sorte que la liaison entre la deuxième extrémité de chaque chambre de soupape et le canal d'amenée (35 ou 35') de l'autre chambre de soupape peut être interrompue.

4. Distributeur d'actionnement selon la revendication 3, **caractérisé en ce que** les distributeurs sont tous réalisés sous forme de soupapes à siège et sont logés dans un bloc de distribution commun et combinés entre eux de telle sorte que, lors de l'actionnement d'un des deux distributeurs de commutation, une des deux chambres de pression du vérin pneumatique peut être alimentée en pression, tandis que l'autre chambre de pression est détendue de préférence par l'intermédiaire d'un étranglement d'air sortant, de sorte que, lors de la libération du distributeur de commutation précédemment actionné, le vérin pneumatique reste sollicité par l'air comprimé des deux côtés, obtenant ainsi un auto-maintien du vérin pneumatique ou encore de son piston.

5. Distributeur d'actionnement selon la revendication 3 ou 4, **caractérisé en ce que** le bloc de distribution (25, 26) présente une chambre de répartition (28) commune aux deux distributeurs de commutation et pouvant être raccordée à une source d'air comprimé, de telle sorte que, lors de l'actionnement d'un des deux distributeurs de commutation, une liaison est réalisée vers le canal de branchement d'air comprimé (50, 50') associé à ce distributeur de commutation.

6. Distributeur d'actionnement selon la revendication 5, **caractérisé en ce que** chaque distributeur de commutation présente une chambre de soupape (25.2) débouchant dans la chambre de répartition (28) en formant un siège de soupape (25.3) et destinée à recevoir un corps de soupape (31), corps qui peut être introduit dans la chambre de répartition (28) à l'encontre de la force d'un ressort de rappel (33) et qui présente, à son extrémité pouvant être introduite dans la chambre de répartition (28), une bague d'étanchéité (31.4) pour coopérer avec le siège de soupape (25.3), et **en ce qu'**un canal (35) menant au canal associé de branchement d'air comprimé (50) débouche latéralement dans la chambre de soupape (25.2).

7. Distributeur d'actionnement selon la revendication 6, **caractérisé en ce qu'**un tronçon de perçage (25.4) se raccorde à la chambre de soupape (25.2), à l'extrémité ne débouchant pas dans la chambre de répartition (28), tronçon dont le diamètre est supérieur au diamètre de la chambre de soupape (25.2), et **en ce que** le corps de soupape (31) porte, à son extrémité tournée vers ce tronçon de perçage (25.4), une bague d'étanchéité (31.2) qui est dirigée en étanchéité dans la chambre de soupape (25.2) lors de l'enfoncement du corps de soupape (31) dans la chambre de répartition (28), tandis que, lorsque le distributeur de commutation n'est pas actionné, elle est logée dans le tronçon de perçage (25.4) de telle sorte qu'une liaison est réalisée latéralement à cette bague d'étanchéité (31.2) entre le canal (35) et l'environnement.

8. Distributeur d'actionnement selon la revendication 7, **caractérisé en ce qu'**un perçage étagé est ménagé dans le bloc de distribution (25, 26) pour recevoir l'unité à double soupape constituée d'un premier corps de soupape (36) et d'un deuxième corps de soupape (38), perçage qui possède un tronçon de guidage (39) se raccordant au canal (35) et auquel se raccorde, en formant un siège de soupape (40), une première chambre de soupape (41) à laquelle se raccorde par l'intermédiaire d'un siège de soupape (42) une deuxième chambre de soupape (43), qui a un plus grand diamètre que la chambre de soupape (41), possède une ouverture latérale vers le canal de branchement d'air comprimé (50) et à laquelle se raccorde par l'intermédiaire d'un siège de soupape (44) une troisième chambre de soupape (45) dans laquelle débouche un canal d'évacuation d'air (46) ouvert vers l'environnement, **en ce que** le premier corps de soupape (36) présente une tige de soupape (36.1), qui est dirigée dans le perçage de guidage (39), présente sur sa périphérie au moins une fente axiale et porte sur son côté supérieure une bague d'étanchéité (36.3) coopérant avec le siège de soupape (40), **en ce que** le deuxième corps de soupape (38) présente une tige de soupape (38.1), qui est dirigée dans la chambre de soupape (41) et est réalisée pour l'essentiel sous forme de cylindre creux avec des ouvertures de paroi latérales (38.2), afin de réaliser dans la positon ouverte du premier corps de soupape (36) une liaison entre la chambre de soupape (41) et la chambre de soupape (43), **en ce que** le deuxième corps de soupape (38) porte une première bague d'étanchéité (38.3) pour coopérer avec le siège de soupape (42) ainsi qu'une deuxième bague d'étanchéité (38.4) pour coopérer avec le siège de soupape (44), et **en ce que** le corps de soupape (38) est pourvu d'un piston (38.5) dirigé en étanchéité dans la chambre de soupape (45), de telle sorte que, lors de la sollicitation en pression du deuxième corps de soupape (38), celui-ci peut être déplacé, à l'encontre de la force d'un ressort de rappel (36.4) s'appuyant entre le premier corps de soupape (36) et le deuxième corps de soupape (38), de telle sorte que la bague d'étanchéité (38.4) est décollée du siège de soupape (44) et qu'une liaison peut être ainsi réalisée entre le canal d'évacuation d'air (46) et la deuxième chambre de soupape (43) et donc le canal de branchement d'air comprimé (50).

9. Distributeur d'actionnement selon la revendication 8, **caractérisé en ce qu'**un étranglement d'air sortant est associé au canal d'évacuation d'air (46).

10. Distributeur d'actionnement selon la revendication 8, **caractérisé en ce qu'**un système de canaux (47, 47.1) se raccorde au canal (35), système qui débouche dans la chambre cylindrique (45') de l'unité à double soupape montée avant le deuxième canal de branchement d'air comprimé (50'), de telle sorte que le deuxième corps de soupape (38') de cette deuxième unité à double soupape peut être déplacé, à l'encontre de la force du ressort de rappel (36.4') associé à cette deuxième unité à double soupape, de telle sorte qu'une liaison peut être réalisée entre la deuxième conduite de branchement d'air comprimé (50') et le canal d'évacuation d'air (46') de cette deuxième unité à double soupape.
